# EUROPÄISCHE PATENTSCHRIFT

(11) **EP 1 013 998 B1**
(45) Veröffentlichungstag und Bekanntmachung des Hinweises auf die Patenterteilung: **25.06.2003**
(21) Anmeldenummer: 99115367.7
(22) Anmeldetag: 04.08.1999
(51) Int. Cl.: F23N 1/08

(54) **Regelverfahren für gasbeheizte Wassererhitzer**
Method for controlling of gas fired water heaters
Procédé de commande pour chauffe-eau à gaz

(30) Priorität: 21.12.1998 DE 19858994
(43) Veröffentlichungstag der Anmeldung: 28.06.2000
(73) Patentinhaber: ROBERT BOSCH GMBH, 70442 Stuttgart (DE)
(72) Erfinder: Bienzle, Marcus, 73760 Ostfildern (DE)

(56) Entgegenhaltungen:
- DE-A- 3 042 670
- US-A- 4 913 128

## Beschreibung

### Stand der Technik

Die Erfindung geht aus von einem Regelverfahren für gasbeheizte Wassererhitzer nach der Gattung des Hauptanspruchs. Ein im Flammenbereich eines Gasbrenners angeordneter Temperatursensor, z.B. ein Thermoelement oder ein die Flammenfußtemperatur oder -lage erfassender Sensor ist Temperaturen von bis zu 800°C ausgesetzt und unterliegt daher einer natürlichen Alterung. Dabei driftet sein nach außen abgegebenes elektrisches Signal, wodurch das Regelverhalten nach längerer Betriebszeit beeinfluß werden kann.

### Vorteile der Erfindung

Das erfindungsgemäße Regelverfahren mit den Merkmalen des Anspruchs 1 schließt diese nachteiligen Folgen der natürlichen Alterung des thermisch hoch beanspruchten Flammentemperatursensors weitgehend aus. Dabei geht die Erfindung von der Erkenntnis aus, daß das elektrische Signal eines Wassertemperatursensors wegen seiner geringen thermischen Beanspruchung stabil bleibt und daher als Referenz dienen kann. Die zwischen den festgelegten Zeitpunkten liegenden Intervalle, z.B. Tage oder Wochen, sind so bemessen, daß die darin auftretende Alterungsdrift des Flammentemperaturfühlers vernachlässigt werden kann. Die Zeitpunkte des Abgleichens bzw. des Kalibrierens und die elektronischen Korrekturmaßnahmen können einfach in der Software der Regeleinrichtung hinterlegt sein, so daß sich zusätzlich Maßnahmen hierfür erübrigen.

Als Wassertemperatursensor kann vorzugsweise ein NTC-Fühler in einer Vorlaufleitung des Wassererhitzers dienen, dessen elektrisches Signal besonders alterungsbeständig ist. Die erfindungsgemäßen Maßnahmen sind insbesondere bei Regeleinrichtungen mit einem Thermoelement im Flammenbereich vorteilhaft, dessen Signal einer Alterungsdrift unterliegt.

### Zeichnung

Die Erfindung ist anhand von Schaubildern dargestellt und erläutert. Es zeigen Figur 1 den Verlauf a des Spannungssignals v eines neuen Thermoelements und den Verlauf b des Spannungssignals v eines gealterten Thermoelementes, jeweils in Abhängigkeit von der thermischen Belastung T. In Figur 2 ist die Drift des Spannungssignals v bei einer bestimmten, konstanten Temperatur über der Zeit t aufgetragen.

### Beschreibung

Figur 1 zeigt, daß ein gealtertes Thermoelement bei einer bestimmten Temperatur ein höheres Spannungssignal als ein neues Thermoelement abgibt und daß sich die Temperaturdifferenz c zwischen beiden Spannungssignalen a und b mit zunehmender thermischer Belastung noch vergrößert.

In Figur 2 sind die einzelnen Zeitintervalle tᵢ abgetragen, nach denen eine Abgleichung des Spannungssignals v des Thermoelementes mit dem Spannungssignal v des vorzugsweise als NTC-Widerstand ausgebildeten Wassertemperaturfühlers erfolgt. Die Zeitintervalle tᵢ sind so bemessen, daß die darin auftretenden Abweichungen dv des Spannungssignals beim jeweiligen Regelkonzept vernachlässigt werden können. Am Ende der Zeitintervalle tᵢ wird der Gasbrenner vorübergehend stillgesetzt und nach erfolgtem Temperaturausgleich im Gerät das Spannungssignal des Flammentemperatursensors bzw. Thermoelementes auf das als Referenz dienende Spannungssignal des Wassertemperatursensors bzw. die Differenz der beiden Spannungssignale gemäß einem in der Software hinterlegten Zusammenhang abgeglichen.

## Patentansprüche

1. Regelverfahren für gasbeheizte Wassererhitzer mit elektrische Signale erzeugenden Temperatursensoren, von denen ein Flammentemperatursensor im Flammenbereich eines Gasbrenners angeordnet ist und ein Warmwassertemperatursensor eine Wassertemperatur erfasst, **dadurch gekennzeichnet, dass** zu festgelegten Zeitpunkten nach Stillsetzen des Gasbrenners eine Kalibrierung des Flammentemperatursensors durch Abgleichen seines erzeugten elektrischen Signals mit dem elektrischen Signal des Warmwassertemperatursensors erfolgt.

2. Regelverfahren nach Anspruch 1, **dadurch gekennzeichnet, dass** als elektrische Signale für den Flammentemperatursensor und den Warmwassertemperatursensor jeweils Spannungssignale herangezogen werden.

3. Regelverfahren nach Anspruch 1, **dadurch gekennzeichnet, dass** als Wassertemperatursensor ein NTC-Widerstand in einer Vorlaufleitung des Wassererhitzers dient.

## Claims

1. Control method for gas-heated water heaters having temperature sensors which produce electrical signals and on which a flame temperature sensor is arranged in the flame area of a gas burner and a hot-water temperature sensor detects a water temperature, **characterized in that** the flame temperature sensor is calibrated, at times which are defined after the gas burner has been shut down, by adjusting the electrical signal which it produces, using the electrical signal from the hot-water temperature sensor.

2. Control method according to Claim 1, **characterized in that** voltage signals are in each case used as electrical signals for the flame temperature sensor and for the hot-water temperature sensor.

3. Control method according to Claim 1, **characterized in that** an NTC thermistor in a supply line to the water heater is used as the water temperature sensor.

## Revendications

1. Procédé de régulation d'un chauffe-eau à gaz comportant des capteurs de température générant des signaux électriques, dont un capteur de température de flammes est monté dans la zone de la flamme d'un brûleur à gaz et un capteur de température d'eau chaude détecte la température de l'eau,
**caractérisé en ce qu'**
à des instants fixes après l'arrêt du brûleur à gaz, on effectue un calibrage du capteur de température de flammes en équilibrant le signal électrique qu'il génère avec le signal électrique du capteur de température d'eau chaude.

2. Procédé de régulation selon la revendication 1,
**caractérisé en ce que**
les signaux électriques du capteur de température de flammes et du capteur de température d'eau chaude sont des signaux de tension.

3. Procédé de régulation selon la revendication 1,
**caractérisé en ce que**
le capteur de température d'eau est une résistance NTC installée dans une conduite de départ du chauffe-eau.
